# EUROPÄISCHE PATENTSCHRIFT

(11) **EP 1 217 130 B1**
(45) Veröffentlichungstag und Bekanntmachung des Hinweises auf die Patenterteilung: **10.12.2003**
(21) Anmeldenummer: 01125752.4
(22) Anmeldetag: 29.10.2001
(51) Int. Cl.: E03C 1/04

(54) **Befestigungsvorrichtung für Armaturenteile**
Fixing device for parts of sanitary fittings
Dispositif de fixation pour des parties de robinetterie sanitaire

(30) Priorität: 21.12.2000 CH 24972000
(43) Veröffentlichungstag der Anmeldung: 26.06.2002
(73) Patentinhaber: KWC AG, CH-5726 Unterkulm (CH)
(72) Erfinder: Würgler, Johannes, 5616 Meisterschwanden (CH)
(74) Vertreter: Patentanwälte Schaad, Balass, Menzl & Partner AG

(56) Entgegenhaltungen:
- EP-B- 0 386 594
- WO-A-98/13641

## Beschreibung

Die vorliegende Erfindung betrifft eine Armatur mit einer Befestigungsvorrichtung.

Eine Armatur gemäss dem Oberbegriff von Anspruch 1 ist aus der EP-A 0386 594 bekannt. Die Armatur besteht aus einem Ventilgehäuse mit einem seitlich einschraubbaren Auslaufrohr, das koaxial von einer Dekorhülse umgeben ist. An der Innenseite der Dekorhülse und an der Aussenseite des Auslaufrohrs sind Mittel vorhanden, mit denen die Dekorhülse gegen das Ventilgehäuse gestrammt wird.

Eine Befestigungsvorrichtung zum Verbinden zweier Rohrstücke ist des weiteren aus der WO 98/13641 bekannt.

Es ist Aufgabe der Erfindung, eine Armatur mit zwei Armaturteilen und einer Befestigungsvorrichtung zu schaffen, die wenig aufwendig ist und eine einfache Montage ermöglicht.

Diese Aufgabe wird durch eine Armatur mit einer Befestigungsvorrichtung mit den im Patentanspruch **1** angegebenen Merkmalen gelöst.

Weitere vorteilhafte Ausführungen der Erfindung sind in den abhängigen Ansprüchen angegeben.

Die Erfindung wird nachfolgend beispielsweise an Hand von Zeichnungen näher erläutert. Es zeigt:
- **Fig. 1**: eine schematische Schnittdarstellung von zwei Armaturenteilen, die miteinander durch eine eingebaute Befestigungsvorrichtung nach der Erfindung verbunden sind;
- **Fig. 2**: eine vergrösserte Teildarstellung einer solcher Befestigungsvorrichtung;
- **Fig. 3**: eine geschnittene Seitenansicht eines Befestigungsteils einer solchen Befestigungsvorrichtung;

- **Fig. 4**: eine Frontseite dieses Befestigungsteils;
- **Fig. 5**: eine geschnittene Draufsicht dieses Befestigungsteils;
- **Fig. 6**: eine perspektivische Darstellung diese Befestigungsteils;
- **Fig. 7**: einen Längsschnitt eines als Gehäuseteil ausgebildeten Armaturenteils;
- **Fig. 8**: einen Schnitt durch die Linie A - A in **Fig. 7**;
- **Fig. 9**: einen Längsschnitt der zwei durch eine weitere Ausbildungsform der Befestigungsvorrichtung verbundenen Armaturenteile und
- **Fig. 10**: einen Schnitt durch die Linie B - B in **Fig. 9**.

**Fig. 1** zeigt zwei Armaturenteile **1** und **2,** die beispielsweise ein Gehäuse, ein Rohrstück, ein hydraulisches Gerät usw. sein können, wobei insbesondere vorzugsweise ein breiter Armaturenteil **1** in Form eines Gehäuseteils einer Wasserarmatur mit einer zumindest angenähert zylindrischen Aussenkontur und ein seitlicher Armaturenteil **2** in Form eines Auslaufrohres mit einem Auslauf **3** für Wasser oder eine andere Flüssigkeit dargestellt sind. Im Sinne der Erfindung bezieht sich der Begriff "hydraulisch" auf irgendeine Flüssigkeit. Das Auslaufrohr **2** weist einen axialen Hohlraum oder Durchlass **4** auf, der mit einer den Auslauf **3** bildenden Öffnung kommuniziert. Die Armaturenteile **1** und **2** weisen je eine axiale Symmetrie- oder Längsachse **5** bzw. **6** auf, die sich in ein und derselben Ebene befinden, und sind miteinander durch eine Befestigungsvorrichtung **7** in enger Berührung verbunden.

Der Armaturenteil **1** weist eine Zylinderwand **8** auf, die mit einer durchgehenden Öffnung 9 für eine Verbindung mit dem Armaturenteil **2** versehen ist.

Die Zylinderwand **8,** deren Form im Wesentlichen sonst durch die Verbindung mit dem Armaturenteil **2** nicht beeinträchtigt wird, berührt somit eine Schnittfläche des Armaturenteils **2,** die zu diesem Zweck in der besonderen Form einer sogenannten Durchdringung ausgebildet ist, so dass die Form des einen Endes **10** des Armaturenteils **2** an die Aussenfläche der Zylinderwand **8** des Armaturenteils **1** nach Massgabe eines durch die Achsen **5** und **6** gebildeten Winkels **W** angepasst ist. Dadurch kann der rohrförmige Armaturenteil **2,** der den kleineren Durchmesser aufweist, stumpf unter dem vorgegebenen Winkel **W** an den Armaturenteil **1** gefügt werden.

Die Befestigungsvorrichtung **7** nach **Fig. 1** und **2** umfasst zwei Teile, nämlich einen Befestigungsteil **11** und ein Gewinderohr **12,** die beide relativ dünnwandig sind. Der Befestigungsteil **11** kann vorzugsweise, wie in den Figuren **3** bis **6** dargestellt, rohrförmig mit zwei Öffnungen **13** und **14** ausgebildet sein. Die Öffnung **14** befindet sich in einer einen Flansch **15** aufweisenden vorderen Zone **16.** Der Flansch **15** ist derart zylindrisch und/oder gewölbt ausgebildet, dass seine Rückseite sich an die zylindrische innere Seite der Wand **8** des Armaturenteils **1** anschmiegt. Ein Bereich an dem anderen Ende des Befestigungsteils **11** weist ein Innengewinde **17** zwischen einer ringförmigen Stirnfläche **18** und einer Schulter **19** auf.

Das Gewinderohr **2** nach **Fig. 2** weist eine Partie **20** mit einem Durchmesser **D1** und eine Partie **21** mit einem Durchmesser **D2** auf, die je mit einem Aussengewinde **22** bzw. **23** versehen sind, wobei **D2** etwas grösser als **D1** ist. Zwischen den Partien **20** und **21** befindet sich eine Zwischenpartie **24** ohne Gewinde, durch die sie fest verbunden sind. Das Aussengewinde **22** der Partie **20** hat eine kleinere Steigung als das Aussengewinde **23** der Partie **21.** Wie aus **Fig. 2** ersichtlich, weist der Armaturenteil **2** ein Innengewinde **25** mit einer Steigung auf, die derjenigen des Aussengewindes **23** entspricht. Das Innengewinde **25** erstreckt sich von einer inneren Schulter **26** des Armaturenteils **2** aus gegen die Zone **16** desselben hin, jedoch in einer Höhe, die nicht grösser als etwa die doppelte Höhe der Partie **21** ist.

Die Befestigungsvorrichtung nach den Figuren **1** bis **6** funktioniert folgendermassen:
Der vorzugsweise - beispielsweise aus Kunststoff - gepresste Befestigungsteil **11,** der auch Formstück genannt wird, wird von innen her in die Öffnung **9** des Armaturen- oder Gehäuseteils **1** eingesetzt. Auf Grund seiner Formgebung liegt dann das Formstück **11** drehfest am Gehäuseteil an. Das Gewinderohr **12** wird über sein Aussengewinde **22** mit der kleineren Steigung bis zum Anschlag in das Befestigungsteil **11** eingeschraubt. Anschliessend wird der Armaturenteil **2,** der auch Auslaufrohr genannt wird, über die Partie **21** des Gewinderohrs **12** derart gefügt, dass sein Ende **10** bezüglich des Winkels **W** in der richtigen Position am Gehäuseteil **1** anliegt. Mittels einer flexiblen Welle wird nun vom Gehäuseteil **1** her das Gewinderohr **12** gedreht, so dass sein mit der grösseren Steigung versehenes Gewinde **23** in Eingriff mit dem Innengewinde **25** des Auslaufrohrs **2** gelangt. Durch ein festes Drehen des Gewinderohrs **12** wird das Auslaufrohr **2** mit grosser Kraft gegen den Gehäuseteil **1** gedrückt. Infolge der Steigungsdifferenz sind sehr grosse Kräfte erzielbar. Als Variante kann auch das Gewinde mit der grossen Steigung formstückseitig und jenes mit geringerer Steigung auslaufrohrseitig angeordnet sein.

Eine mögliche Ausführung des Flansches **15** des Befestigungsteils **11** im Bereich der Öffnung **9** des Armaturenteils **1** ist in den Figuren **7** und **8** vergrössert dargestellt, in denen auch die kanalartige Kommunikation **27** zwischen den zwei Armaturenteilen **1** und **2** angedeutet ist.

Die Ausführung nach **Fig. 9** und **10** umfasst einen Befestigungsteil **11** gleicher oder ähnlicher Art wie bei der Ausführung nach **Fig. 2.** Das Gewinderohr **28** weist jedoch nach dieser Ausführung eine untere Partie **29** mit einem Aussengewinde **30** und eine glatte obere Partie **31** auf, die mit einem ringförmigen vorstehenden Flansch **32** endet. Der Armaturenteil ist in diesem Fall in Form eines Auslaufrohrstücks **33** ausgebildet und weist einen axialen Hohlraum oder Durchlass **4** mit einer Mündung **34** auf. Die Armaturenteile **1** und **33** weisen in diesem Fall ebenfalls je eine axiale Längsachse **5** bzw. **6** auf, die sich in ein und derselben Ebene befinden, und sind miteinander durch die Befestigungsvorrichtung **7** in enger Berührung verbunden. Das Auslaufrohrstück **33** wird durch die Wirkung des - mit dem Innengewinde am Befestigungsteil **11** zusammenwirkenden - Aussengewindes **30** des Gewinderohrs **28** und seiner Schulter **32** eingeklemmt gehalten, die gegen einen ringförmigen Absatz **35** des Auslaufrohrstücks **33** als Gegenschulter drückt.

Die Befestigungsvorrichtung nach **Fig. 9** und **10** funktioniert folgendermassen:
Der vorzugsweise gepresste Befestigungsteil **11**, der auch Formstück genannt wird, wird von innen her in die Öffnung **9** des Armaturen- oder Gehäuseteils **1** eingesetzt. Auf Grund seiner Formgebung liegt dann das Formstück **11** unter Berücksichtigung des Winkels **W** drehfest am Gehäuseteil **1** an. Das Gewinderohr **28** wird durch die Öffnung **34** des Auslaufrohrstücks **33** bis zum Anschlag beim Absatz **35** eingeführt. Danach wird das Auslaufrohrstück **33** derart über den Befestigungsteil **11** gefügt, dass dieser in der richtigen Drehlage bezüglich des Winkels **W** am Gehäuseteil **1** anliegt. Vom Gehäuseteil **1** her oder vorzugsweise von der dem Gehäuseteil **1** abgewandten Seite her wird nun mittels einer gegebenenfalls flexiblen Welle das Gewinderohr **28** gedreht, bis das Auslaufrohrstück **33** gegen den Gehäuseteil **1** drückt. Das Gewinderohr **28** gelangt somit einerseits mit dem Innengewinde **17** des Befestigungsteils **11** in Eingriff und drückt andererseits mit der Schulter **32** gegen den Absatz **35** des Auslaufrohrstücks **33.** Die Abmessungen sind so gewählt, dass in dieser Position der Endbereich des Armaturenteils **33** die Mantelfläche **8** des Armaturenteils **1** berührt. In das Auslaufrohrstück **33** kann nachträglich ein weiteres Rohrelement **36** eingesetzt und mittels eines Schnappverschlusses **37** befestigt werden.

Die Befestigungsvorrichtung **11, 12** oder **11, 28** ist in den beschriebenen Beispielen vorgesehen zum Einbau in einem seitlichen Armaturenteil **2, 33,** der in einem Endbereich einen Hohlraum **4** aufweist, in dem vorzugsweise peripher ein inneres Befestigungsmittel **25** bzw. **35** für die Befestigungsvorrichtung **7** vorhanden ist. Es könnten jedoch auch andere Befestigungsmittel verwendet werden.

Durch die erfindungsgemässe Befestigungsvorrichtung wird die Verbindung zwischen den Armaturenteilen **1** und **2** bzw. **1** und **33** nicht ohne weiteres lösbar, so dass dadurch eine vollkommene Einheit als Ersatz für ein entsprechendes einstückiges Gebilde entsteht. Die zwei unlösbar verbundenen Teile erweisen sich als besonders vorteilhaft im Hinblick auf ihre Oberflächenbehandlung. Denn ein entsprechendes einstückiges Gebilde wäre, insbesondere im Bereich der scharfkantigen Berührungslinie der beiden Armaturenteile, relativ schwer zu reinigen, schleifen, polieren, verchromen, lackieren usw. Da nach der Erfindung die Armaturenteilen **1, 2** bzw. das Auslaufrohr **33** ursprünglich getrennt sind, können solche Oberflächenbehandlungen einwandfrei realisiert werden.

Für die vorliegende Erfindung ist es unbedeutend, ob die Querschnitte der Armaturen **1** und **2** kreisförmig sind oder eine andere, beispielsweise elliptische Form aufweisen. Die Zylinderwand **8** ist daher im allgemeinen als Aussenwand des Armaturenteils **1** zu verstehen.

Bei all diesen Varianten kann der Durchlass bzw. die Öffnung durch alle Elemente so gross sein, dass nicht nur durch die Hohlräume des Gehäuseteils **1** und des Auslaufrohrs **2** oder **33** hindurch sondern auch durch die Befestigungsvorrichtung **7** ein flexibles oder mehr oder weniger steifes als Wasserleitung dienendes Röhrchen geführt werden kann. Insbesondere kann ein flexibler Schlauch einer Ausziehbrause hindurchgeführt sein.

## Patentansprüche

1. Armatur mit zwei Armaturenteilen, wobei durch eine Öffnung **(9)** einer Aussenwand **(8)** eines breiten Armaturenteils **(1)** eine Kommunikation mit einem seitlichen Armaturenteil **(2)** gewährleistet ist, und wobei eine Befestigungsvorrichtung **(7)** vorhanden ist, die den seitlichen Armaturenteil **(2; 33)** stirnseitig an der Aussenwand **(8)** des breiten Armaturenteils **(1)** unter einem vorgegebenen Winkel befestigt, **dadurch gekennzeichnet, dass** der seitliche Armaturenteil **(2; 33)** in einem Endbereich einen Hohlraum **(4)** aufweist, in dem ein inneres Befestigungsmittel **(25; 35)** für die Befestigungsvorrichtung **(7)** vorhanden ist, dass die Befestigungsvorrichtung **(7)** einen Befestigungsteil **(11)** und ein in ihn einschraubbares Gewinderohr **(12; 28)** umfasst, dass nach Massgabe dieses vorgegebenen Winkels die Form einer Zone **(16)** des einen Endes des Befestigungsteils **(11)** an die Aussenfläche der Aussenwand **(8)** des Armaturenteils **(1)** angepasst ist, dass der Befestigungsteil **(11)** Mittel **(15)** aufweist, über die er an der Öffnung **(9)** des breiten Armaturenteils **(1)** montiert ist, und dass das Gewinderohr **(12; 28)** ein äusseres Befestigungsmittel **(23; 32)** aufweist, das ausgebildet ist, um mit dem inneren Befestigungsmittel **(25; 35)** des seitlichen Armaturenteils **(2)** zusammenzuwirken.

2. Armatur nach Anspruch **1, dadurch gekennzeichnet, dass** der Befestigungsteil **(11)** rohrförmig mit einer Öffnung **(14)** ausgebildet ist, bei der die angepasste Zone **(16)** einen Flansch **(15)** mit einer derart zylindrisch und/oder gewölbt ausgestalteten Rückseite aufweist, dass sie nach Einbau des Befestigungsteils **(11)** durch die Öffnung **(9)** der Aussenwand **(8)** des breiten Armaturenteils **(1)** sich an die innere Seite dieser Aussenwand (**8**) stützt, in der sich ihre Öffnung **(9)** befindet.

3. Armatur nach Anspruch **1** oder **2**, **dadurch gekennzeichnet, dass** der Befestigungsteil **(11)** an seinem anderen Ende **(13)** einen Bereich mit einem Innengewinde **(17)** zwischen einer ringförmigen Stirnfläche **(18)** und einer inneren Schulter **(19)** aufweist.

4. Armatur nach einem der Ansprüche **1** bis **3, dadurch gekennzeichnet, dass** das Gewinderohr (**12, 28**) zwei Partien (**20, 21**) mit je einem Aussengewinde **(22, 23)** aufweist, wobei die Aussengewinde unterschiedliche Steigung aufweisen und zum Zusammenwirken mit entsprechenden Innengewinden am Befestigungsteil (**11**) und Armaturenteil (**2**) bestimmt sind.

5. Armatur nach Anspruch **4, dadurch gekennzeichnet, dass** die zwei Partien **(20, 21)** unterschiedlichen Durchmesser aufweisen, und dass sich zwischen den Partien **(20, 21)** eine Zwischenpartie **(24)** ohne Gewinde befindet, durch die sie fest verbunden sind.

6. Armatur nach Anspruch **1** oder **2, dadurch gekennzeichnet, dass** das Gewinderohr **(28)** eine erste Partie **(29)** mit einem Aussengewinde **(30)** und eine zweite Partie **(31)** mit einem ringförmigen Flansch **(32)** aufweist, der das äussere Befestigungsmittel des Gewinderohrs **(28)** darstellt.

7. Armatur nach einem der vorangegangenen Ansprüche, **dadurch gekennzeichnet, dass** der seitliche Armaturenteil in Form eines Auslaufrohrstücks **(33)** ausgebildet und einen axialen Durchlass **(4)** mit einer rohrförmigen Mündung **(34)** aufweist.

8. Armatur nach Anspruch **7**, **dadurch gekennzeichnet, dass** in das Auslaufrohrstück **(33)** ein Rohrelement **(36)** eingesetzt und mittels eines Schnappverschlusses **(37)** befestigt ist.

9. Armatur nach einem der vorangegangenen Ansprüche, **dadurch gekennzeichnet, dass** der Durchlass (**4**) der Befestigungsvorrichtung (**7**) so gross ist, dass durch ihn sowie durch die Hohlräume der Armaturenteile **(1, 2; 33)** hindurch ein Wasserleitungsröhrchen, vorzugsweise ein flexibler Schlauch einer Ausziehbrause, geführt werden kann.

## Claims

1. A fitting having two fitting parts, a communication with a lateral fitting part (2) being allowed via an orifice (9) of an outer wall (8) of a wide fitting part (1), and a fastening device (7) being present which fastens the lateral fitting part (2; 33) on the end face to the outer wall (8) of the wide fitting part (1) at a predetermined angle, wherein the lateral fitting part (2; 33) in one end region has a cavity (4) in which there is an inner fastening means (25; 35) for the fastening device (7), wherein the fastening device (7) comprises a fastening part (11) and a threaded tube (12; 28) which can be screwed into the latter, wherein according to this predetermined angle the shape of a zone (16) of one end of a fastening part (11) is matched to the outer surface of the outer wall (8) of the fitting part (1), wherein the fastening part (11) has means (15) by which it is mounted on the orifice (9) of the wide fitting part (1), and wherein the threaded tube (12; 28) has an outer fastening means (23; 32) which is designed to co-operate with the inner fastening means (25; 35) of the lateral fitting part (2).

2. The fitting as claimed in claim 1, wherein the fastening part (11) is of tubular design, with an orifice (14) at which the matched zone (16) has a flange (15) with a rear side of cylindrical and/or curved design such that, after the installation of the fastening part (11) through the orifice (9) of the outer wall (8) of the wide fitting part (1), said zone is supported on the inner side of this outer wall (8) in which the orifice (9) of the latter is located.

3. The fitting as claimed in claim 1 or 2, wherein the fastening part (11) has at its other end (13) a region with an internal thread (17) between an annular end face (18) and an inner shoulder (19).

4. The fitting as claimed in one of claims 1 to 3, wherein the threaded tube (12, 28) has two portions (20, 21), each with an external thread (22, 23), the external threads having different pitches and being intended to co-operate with corresponding internal threads on the fastening part (11) and fitting part (2).

5. The fitting as claimed in claim 4, wherein the two portions (20, 21) have a different diameter, and wherein between the portions (20, 21) is located a threadless intermediate portion (24), by means of which they are firmly connected.

6. The fitting as claimed in claim 1 or 2, wherein the threaded tube (28) has a first portion (29) with an external thread (30) and a second portion (31) with an annular flange (32) which constitutes the outer fastening means of the threaded tube (28) .

7. The fitting as claimed in one of the preceding claims, wherein the lateral fitting part is designed in the form of an outflow pipe piece (33) and has an axial passage (4) with a tubular mouth (34) .

8. The fitting as claimed in claim 7, wherein a tubular element (36) is inserted into the outflow pipe piece (33) and is fastened by means of a snap fastening (37).

9. The fitting as claimed in one of the preceding claims, wherein the passage (4) of the fastening device (7) is such that a small water conduit tube, preferably a flexible hose of a pull-out shower, can be led through said passage and through the cavities of the fitting parts (1, 2; 33).

## Revendications

1. Robinetterie comportant deux parties de robinetterie, une communication avec une partie de robinetterie latérale (2) étant garantie par une ouverture (9) d'une paroi extérieure (8) d'une partie de robinetterie large (1), et un dispositif de fixation (7) étant présent, qui fixe la partie de robinetterie latérale (2; 33), du côté frontal, sur la paroi extérieure (8) de la partie de robinetterie large (1) sous un angle prédéfini, **caractérisée en ce que** la partie de robinetterie latérale (2; 33) présente dans une zone d'extrémité un espace creux (4), dans lequel est présent un moyen de fixation intérieur (25; 35) pour le dispositif de fixation (7), que le dispositif de fixation (7) comprend une partie de fixation (11) et un tube fileté (12; 28) pouvant être vissé dans cette dernière, que la forme d'une zone (16) de l'une des extrémités de la partie de fixation (11) est adaptée à la surface extérieure de la paroi externe (8) de la partie de robinetterie (1) en fonction de cet angle prédéfini, que la partie de fixation (11) présente des moyens (15) par l'intermédiaire desquels elle est montée sur l'ouverture (9) de la partie de robinetterie large (1), et que le tube fileté (12; 28) présente un moyen de fixation extérieur (23; 32), qui est conformé pour coopérer avec le moyen de fixation intérieur (25; 35) de la partie de robinetterie latérale (2).

2. Robinetterie suivant la revendication 1, **caractérisée en ce que** la partie de fixation (11) a une configuration tubulaire avec une ouverture (14) près de laquelle la zone adaptée (16) présente une bride (15) avec un côté arrière ayant une configuration cylindrique et/ou cintrée telle qu'elle s'appuie, après l'incorporation de la partie de fixation (11) au travers de l'ouverture (9) de la paroi extérieure (8) de la partie de robinetterie large (1), sur le côté intérieur de cette paroi extérieure (8), dans laquelle se situe l'ouverture (9).

3. Robinetterie suivant l'une des revendications 1 et 2, **caractérisée en ce que** la partie de fixation (11) présente sur son autre extrémité (13) une zone comportant un taraudage (17) entre une surface frontale annulaire (18) et un épaulement intérieur (19).

4. Robinetterie suivant l'une des revendications 1 à 3, **caractérisée en ce que** le tube fileté (12, 28) présente deux composants (20, 21) munis chacun d'un filetage extérieur (22, 23), les filetages extérieurs présentant un pas différent et étant destinés à coopérer avec des taraudages correspondants sur la partie de fixation (11) et la partie de robinetterie (2).

5. Robinetterie suivant la revendication 4, **caractérisée en ce que** les deux composants (20, 21) présentent un diamètre différent, et **en ce qu'**entre les composants (20, 21) se trouve un composant intermédiaire (24) sans filetage, par lequel ils sont assemblés fixement entre eux.

6. Robinetterie suivant l'une des revendications 1 et 2, **caractérisée en ce que** le tube fileté (28) présente un premier composant (29) comportant un filetage extérieur (30) et un second composant (31) avec une bride annulaire (32), qui représente le moyen de fixation extérieur du tube fileté (28)).

7. Robinetterie suivant l'une des revendications précédentes, **caractérisée en ce que** la partie de robinetterie latérale est réalisée sous forme d'une pièce tubulaire d'évacuation (33) et présente un passage axial (4) comportant un débouché tubulaire (34).

8. Robinetterie suivant la revendication 7, **caractérisée en ce qu'**un élément tubulaire (36) est mis en place dans la pièce tubulaire d'évacuation (33) et fixé au moyen d'une fermeture à encliquetage (37).

9. Robinetterie suivant l'une des revendications précédentes, **caractérisée en ce que** le passage (4) du dispositif de fixation (7) est si grand qu'on peut le faire traverser, ainsi que les espaces creux des parties de robinetterie (1, 2; 33), par un tuyau de conduite d'eau, de préférence un tuyau flexible d'une douche extractible.
